# EUROPÄISCHE PATENTSCHRIFT

(11) **EP 0 078 397 B1**
(45) Veröffentlichungstag und Bekanntmachung des Hinweises auf die Patenterteilung: **15.10.1986**
(21) Anmeldenummer: 82108749.1
(22) Anmeldetag: 22.09.1982
(51) Int. Cl.: B65D 17/30

(54) **Behälter**
Container
Récipient

(30) Priorität: 29.10.1981 DE 3142837
(43) Veröffentlichungstag der Anmeldung: 11.05.1983
(73) Patentinhaber: Florczyk, Rolf, D-4350 Recklinghausen (DE); Krischik, Reinhold, D-4650 Gelsenkirchen 2 (DE)
(72) Erfinder: Florczyk, Rolf, D-4350 Recklinghausen (DE); Krischik, Reinhold, D-4660 Gelsenkirchen-Buer (DE)
(74) Vertreter: Eichelbaum, Lambert, Dipl.-Ing.

## Beschreibung

Die Erfindung betrifft einen Behälter mit einem in einer Behälterwand angeordneten Öffnungsbereich, der stoffschlüssig über eine entlang einer Sollbruchlinie verlaufende Ausbruchkante mit ihr verbunden und unter Druckeinwirkung von Hand herausbrechbar ist, und mit einem mit dem Öffnungsbereich verbundenen, die Ausbruchkante außen übergreifenden Betätigungsteil, über welches der im Behälterinnenraum verbleibende Öffnungsbereich relativ zur entstandenen Öffnung der Behälterwand beweglich ist.

Bei einem bekannten Behälter dieser Art (nach der DE-A-26 23 704) ist das im wesentlichen hufeisenförmig ausgebildete Betätigungsteil über eine in seinem Mittenbereich ausgeklinkte Zunge mit einem kreisrunden Öffnungsbereich über einen in letzterem ausgeformten Hohlniet unlösbar verbunden. Da das Betätigungsteil die Sollbruchlinie außen übergreift, kann der Öffnungsbereich ohne Hand- und Fingerverletzungen an der Sollbruchlinie herausgebrochen werden. Hierzu sind allerdings drei Kraft-Übertragungselemente erforderlich, die jedoch im wesentlichen eine nur punktuelle Kraftübertragung zulassen. Durch diese punktuelle Kraftübertragung ist selbst bei dünnwandigen und damit elastischen Metallbehältern keineswegs sichergestellt, daß die Sollbruchlinie auf ihrer gesamten Länge gebrochen wird. Bei einem nur teilweisen Brechen der Sollbruchlinie kann deren ungebrochener Teil nur noch mittels eines Werkzeuges, nicht jedoch mehr von Hand herausgebrochen werden, da die Sollbruchlinie vom übergreifenden Betätigungsteil abgedeckt wird. Dann ist von Hand allenfalls ein Aufreißen des Öffnungsbereiches dadurch möglich, daß das Betätigungsteil als Zuglasche verwendet wird. Dann jedoch wiederum muß der Öffnungsbereich nach außen entfernt werden, was wiederum der Aufgabenstellung dieser Vorveröffentlichung zuwiderläuft. Denn der Gegenstand dieser Druckschrift geht aus von einem Behälter gemäß der DE-A-23 41 077, desserr Öffnungsbereich nach Aufbrechen der Sollbruchlinie am Behälter verbleiben und nicht ein eigenständiges Abfallprodukt bilden soll. Nachteilig ist darüber hinaus bei beiden Behältern, daß nach Aufbrechen der Sollbruchlinie die dann entstandene Öffnung z.B. zur Verhinderung des Eindringens von Schmutz-Staubpartikeln und Insekten, nicht oder nur unzureichend geschützt werden kann. Und schließlich kann die Sollbruchlinie speziell bei dem Gegenstand der DE-A-26 23 704 aufgrund der punktuellen Kraftübertragung der Übertragungselemente bereits durch eine relativ geringe Druckkraft an diesen Stellen geöffnet werden, was einerseits nicht unmittelbar sofort erkennbar ist und andererseits gleichwohl bei kohlensäurehaltigen Getränken zum Entweichen der eine konservierende Wirkung ausübenden Kohlensäure und damit zum Ungenießbarwerden des Behälterinhaltes führt.

Von diesem Stand der Technik ausgehend liegt der Erfindung die Aufgabe zugrunde, einen Behalter der eingangs genannten Gattung zu schaffen, dessen Öffnungsbereich ohne Fingerverletzungen in ergonomisch günstiger Weise über die gesamte Länge der Sollbruchlinie in Richtung auf den Behälterinnenraum herausbrechbar ist und dessen dann entstehende Öffnung vor eindringenden Schmutzpartikeln und Insekten geschützt werden kann.

Diese Aufgabe wird erfindungsgemäß dadurch gelöst, daß das Betätigungsteil als die Öffnung vollständig verschließendes Verschlußelement mit einem umlaufenden Schließkantenbereich ausgebildet ist, welcher eine der Form der Ausbruchkante der Öffnung geometrisch ähnliche Schließkante und welcher eine etwa parallel zur Sollbruchlinie umlaufende, auf den Öffnungsbereich gerichtete Druckkante aufweist. Durch diese Anordnung kann mit beispielsweise einer einzigen Daumen-Schub- und Druckbewegung über das Verschlußelement in ergonomisch günstiger Weise ohne jede Fingerverletzung in einem einzigen Betätigungsgang sowohl der Öffnungsbereich an der Sollbruchlinie vollständig herausgebrochen und sodann die unmittelbar entstandene Öffnung der Behälterwand wiederum verschlossen werden.

Es ist zwar bereits durch die US-A-3,236,409 ein als Stopfen ausgebildetes, die Behälteröffnung verschließendes Verschlußelement bekannt, auf dessen Außenseite eine die Öffnungsfläche übersteigende Grifflasche angebracht ist, die sowohl der Halterung des Stopfens an der Randzone der die Öffnung umgebenden Behälterwand als auch als Zugelement zum Verschluß des Stopfens dient. Ein derartiges Verschlußelement ist für den erfindungsgemäßen Behälter schon deshalb nicht geeignet, weil es als getrenntes Einzelteil in eine vorgestanzte Öffnung des Behälters eingesetzt werden muß. Eine vorgestanzte Öffnung ist bei metallischen Behältern, die mit beispielsweise kohlensäurehaltigen Getränken gefüllt werden, mit dem Nachteil verknüpft, daß die Schnittkanten ungeschützt den korrosiven Flüssigkeiten ausgesetzt sind, was in relativ kurzer Zeit zu einem Durchkorrodieren der Behälter führt und die heraustretende Flüssigkeit sodann die darunter befindlichen Behälter an ihrer Außenfläche angreift, da die Außenfläche derartiger Behälter gleichfalls ungeschützt ist. Denn der Sinn und Zweck der stoffschtüssig über eine Sollbruchlinie mit dem Behälter verbundenen Öffnungsbereich beruht ja gerade darin, die Kontinuität der Schutzschicht auf der Innenseite der Behälter zu sichern. Denn diese Behälter, hier insbesondere die Behälterdeckel, die mit derartigen Öffnungsbereichen versehen sind, werden in einem komplizierten Spannungsmeßverfahren daraufhin überprüft, ob die Dicke der Schutzschicht an allen Stellen einen bestimmten, vorgegebenen Sollwert nicht unterschreitet. Da ausgestanzte Öffnungskanten nicht oder nur unter indiskutablen Umständen mit einer erneuten Schutzschicht überzogen werden können, hält ein solcher Behälter der vorbeschriebenen Spannungsprüfung nicht stand und ist für den hier in Rede stehenden Verwendungszweck ungeeignet.

Das gilt auch für den Gegenstand der europäischen Patentanmeldung EP-A-33449. Denn das dort offenbarte Verschlußelement besteht im wesentlichen aus einem mit einer Grifflasche versehenen Deckel, der in eine vorbereitete, ausgestanzte Öffnung eingesetzt werden muß. Auch dieser Behälter ist aus den vorgenannten Gründen zur Aufbewahrung von korrosiven Flüssigkeiten nicht geeignet. Dies gilt um so mehr, da er noch zusätzliche Hilfsritzlinien in der Nähe der Kanten seiner Öffnung aufweist. Auch bei einer Übertragung dieses Verschlußelementes auf den Gegenstand der DE-A-26 23 704 ergibt sich nicht der Anmeldungsgegenstand.

Nach einer besonders vorteilhaften Weiterbildung der Erfindung laufen die Ausbruchkante der Öffnung in der Behälterwand und der Schlißkantenbereich des Verschlußelementes kontinuierlich um, wobei der Schließkantenbereich in Richtung der Öffnung konisch ausgebildet ist. Durch diese Ausbildung ist ein kraftund formschlüssiger Verschluß der Öffnung des Behälters entlang der gesamten Länge der Sollbruchlinie gewährleistet.

Zur Versteifung des Verschlußelementes sowie zur Gewährleistung einer stabilen Kontinuität von Schließkantenbereich und Druckkante ist das Verschlußelement mit einer zur Ausbruchkante der Öffnung etwa parallel umlaufenden, in Richtung auf die Öffnung ausgeformten Sicke versehen, deren Außenwandung den Schließkantenbereich bildet.

Vorteilhaft ist der Öffnungsbereich in einer Randzone mit dem Verschlußelement verbunden und an einer dieser Verbindungsstelle etwa gegenüberliegenden Randzone mit einer Ausformung versehen, die nach Herausbrechen und Verschieben des Öffnungsbereiches die Behälterwand reibkraftschlüssig und/oder federnd untergreift. Durch diese Ausbildung wird das mit dem Öffnungsbereich verbundene Verschlußelement in teilweiser und ganzer Öffnungslage durch Reib-und/oder Federkräfte an der Behälterwandung gehalten, so daß ein unerwünschtes Schließen der Öffnung während des Trinkvorganges ebenso verhindert wird wie ein eventuell zu Verletzungen führendes Kippen, Abkanten oder dgl. des Verschlußelementes.

Grundsätzlich ist für die Ausbruchkante der Öffnung jede Konfiguration möglich. Besonders vorteilhaft ist es jedoch, die Ausbruchkante der Öffnung entweder mit bekannten, keilförmig aufeinander zu laufenden Seitenkanten mit abgerundeten Endkantenbereichen zu versehen oder als eine bekannte Ovalform mit parallel zueinander verlaufenden Seitenkanten und halbkreisförmigen Endkantenbereichen auszubilden. Parallel zu den Seitenkanten der Öffnung sind nach außen gewölbte Führungssicken in der Behälterwand ausgeformt, entlang denen die Schließkanten des Verschlußelementes gleitverschieblich geführt sind. Die Behälterwand weist an ihrer Außenseite mindestens einen Vorsprung auf, über welchen die umlaufende Druckkante des Verschlußelementes in seiner die Offnung ganz oder teilweise frei gebenden Stellung hinüberrastet.

Nach einer alternativen Ausführungsform besteht das Verschlußelement - wie der Behälteraus Metall, ist an seinem Außenumfang mit einem umlaufenden Verstärkungsfalz versehen und in bekannter Weise über einen im Öffnungsbereich ausgeformten Niet mit diesem verbunden. Das mit dem Öffnungsbereich über den Niet verbundene Verschlußelement bildet im wesentlichen eine U-förmige Klemmfeder, um in jeder Lage einen sicheren Verbleib des Verschlußelementes und des Öffnungsbereiches an der umgebenden Behälterwand zu gewährleisten.

Zur Sicherstellung eines wasser- und luftdichten Verschlusses ist die umlaufende Schließkante des Verschlußelementes mit einer Dichtungsschicht aus entropieelastischem Material, z.B. mit einer aufgespritzen Gummi- oder Kunststoffschicht, versehen.

Nach einer weiteren Ausführungsalternative kann das Verschlußelement auch aus einem schlagfesten sowie relativ biegesteifen Kunststoff, z.B. aus einem Polystyrol, Polyamid oder einem Polyolefin, hergestellt sein, wohingegen der Öffnungsbereich wie auch der Behälter weiterhin aus Metall besteht.

Und schließlich ist es im Sinne der Erfindung nicht unbedingt erforderlich, das Verschlußelement gemeinsam mit dem herausgebrochenen Öffnungsbereich translatorisch verschieblich zu gestatten, vielmehr ist es auch möglich, das Verschlußelement drehfest mit dem Öffnungsbereich zu verbinden und zur Freigabe der Öffnung gemeinsam mit ihm um beispielsweise den Verbindungsniet herum verschwenkbar zu gestalten.

Mehrere Ausführungsbeispiele der Erfindung sind in den Zeichnungen dargestellt. Dabei zeigen:
Fig. 1 einen Längsquerschnitt durch ein Verschlußelement mit über einen Niet verbundenen Öffnungsbereich gemäß der Erfindung sowie angrenzender Behälterwand,
Fig. 2 eine Schnittansicht entlang der Linie 11/11 von Fig. 1,
Fig. 3 die Ansicht von Fig. 1 während des Herausbrechens des Öffnungsbereiches,
Fig. 4 die Ansicht von Fig. 1 nach vollständigem Herausbrechen des Öffnungsbereiches und mit dichtend in die entstandene Öffnung eingesetzten Verschlußelement,
Fig. 5 die Ansicht von Fig. 4 nach Herausheben des Verschlußelementes aus der Öffnung und deren vollständiger Freigabe durch verschieben zur linken Bildhälfte,
Fig. 6 die Draufsicht von Fig. 1 und 4,
Fig. 7 die Draufsicht von Fig. 5,
Fig. 8 und 9 ein gegenüber den Fig. 6 und 7 anders konfiguriertes Verschlußelement,
Fig. 10 ein Verschlußelement ähnlich der Fig. 6, jedoch nicht mit verschieblicher, sondern verschwenkbarer Gestaltung in einer die Öffnung verschließenden Lage und
Fig. 11 die Ansicht des Verschlußelementes von Fig. 10 in einer verschwenkten, die Öffnung frei gebenden Stellung.

Gemäß den Fig. 1 bis 7 ist in einer Behälterwand 1 ein Öffnungsbereich 2 angeordnet, der stoffschlüssig über eine entlang einer Sollbruchlinie 3 verlaufende Ausbruchkante 4 mit der Behälterwand 1 verbunden und unter Druckeinwirkung von Hand in Richtung der Pfeile 5, 6 herausbrechbar ist. Der Öffnungsbereich 2 weist einen ausgeformten Hohlniet 7 auf, dessen Nietkopf 8 das als Verschlußelement 9 ausgebildete Betätigungsteil fest mit dem Öffnungsbereich 2 verbindet. Über das Verschlußelement 9 ist der im Behälterinnenraum 10 verbleibende Öffnungsbereich 2 relativ zur entstehenden Öffnung 11 (s. Fig. 5) der Behälterwand 1 verschiebbar.

Das Verschlußelement 9 ist mit einem umlaufenden Schließkantenbereich 12 versehen, der im vorliegenden Fall im Querschnitt eine Z-Form aufweist. An seinem oberen Schenkel 13 ist der Schließkantenbereich 12, soweit das Verschlußelement 9 aus Metall besteht, mit einem umlaufenden Verstärkungsfalz 14 versehen, der jedoch auch als Verstärkungsrippe ausgebildet sein kann, soweit das Verschlußelement gemäß Anspruch 14 aus einem Kunststoff besteht.

Der untere Z-Schenkel 15 des Schließkantenbereiches 12 bildet die umlaufende, auf den Öffnungsbereich 2 gerichtete Druckkante des Verschlußelementes 9. Der zwischen dem Z-Schenkel 13 und dem Z-Schenkel 15 befindliche Bereich des Schließkantenbereiches 12 bildet die eigentliche Schließkante 16 des Verschlußelementes 9. Diese Schließkante 16, die sich über die gesamte Höhe h zwischen dem Z-Schenkel 13 und der Druckkante 15 erstreckt, ist zu der im vorliegenden Fall horizontal dargestellten Behälterwand 1, die jedoch auch konkav oder konvex gekrümmt sein kann, um einen Winkel a geneigt, wodurch das gesamte Verschlußelement 9 an dieser Schließkante 16 eine konische Ausbildung erhält. Durch die konvexe Auswölbung des Mittelteiles 18 des Verschlußelementes 9 nach außen erhält letzteres eine umlaufende Sicke 17, die im Bereich des Nietkopfes 8 gegenüber dem anderen Sickenbereich zu einem erweitereten Sickenbereich 17' ausgeformt ist. Die Außenwandung 13,14,16, 15 dieser Sicke 17 bilden den Schließkantenbereich 12.

Wie aus den Fig. 1, 3 bis 7 zu entnehmen ist, befindet sich der Niet 7 in einer Randzone 19 des Öffnungsbereiches 2. In der gegenüberliegenden Randzone 20 des Öffnungsbereiches 2 ist eine konvexe Ausformung 21 vorgesehen, die nach Herausbrechen und Verschieben des Öffnungsbereiches 2 gemäß Fig. 5 die Behälterwand 1 reibkraftschlüssig und/oder federnd untergreift. Denn vorteilhaft bildet das mit dem Öffnungsbereich 2 über den Niet 7 verbundene Verschlußelement 9 im wesentlichen eine U-förmige Klemmfeder 22, wie dies insbesondere Fig. 4 verdeutlicht.

Wie aus Fig. 5 entnommen werden kann, weist die Behälterwand 1 an ihrer Außenseite 1' mindestens einen Vorsprung 23 auf, über welchen die umlaufende Druckkante 15 des Verschlußelementes 9 in eine die Öffnung 11 ganz oder teilweise frei gebende Stellung hinüberrastet. Dadurch wird das Verschlußelement 9 gemeinsam mit dem Öffnungsbereich 2 kraft und/oder formschlüssig in dieser Stellung gehalten. Dabei wird der Vorsprung 23 tunlichst so gelegt, daß von der gesamten Öffnung 11 gemäß Fig. 5 ein kleiner Öffnungsbreich 11' von dem Verschlußelement 9 und dem Öffnungsbereich 2 luftdurchlässig als Belüftungsöffnung abgedeckt wird, um den Ausgieß- und/oder Trinkvorgang durch die relativ große Öffnung 11 zu erleichtern.

Hiernach kann das Verschlußelement 9 gemeinsam mit dem Öffnungsbereich 2 in Richtung des Pfeiles 24 gemäß Fig. 5 in seine Schließlage geschoben und sodann in Richtung des Pfeiles 5 nach unten gedrückt werden, wodurch die umlaufende Schließkante 16 mit der Ausbruchkante 4 in dichtende Anlage gelangt. Diese dichtende Anlage kann einerseits unter elastischer Formänderung des Randbereiches in der Nähe der Ausbruchkante 4 erzielt werden oder aber auch dadurch, daß die umlaufende Schließkante 16 mit einer dünnen, aufgespritzten Schicht aus einem entropieelastischen Material, wie Gummi oder Kunststoff, versehen ist.

In den Fig. 6 bis 11 sind den Fig. 1 bis 5 entsprechende Teile mit gleichen Bezugsziffern versehen.

Gemäß den Fig. 6 und 7 weist die Ausbruchkante 4 bekannte, keilförmig aufeinander zu laufende Seitenkanten 25,26 mit abgerundeten Endkantenbereichen 28, 29 auf. Parallel zu den Seitenkanten 25, 26 sind in die Behälterwand 1 konvex nach außen gewölbte Führungssicken 30, 31 ausgeformt, entlang denen die gegenüberliegenden Schließkanten 16 des Verschlußelementes 9 gleitverschieblich geführt sind, wie insbesondere aus Fig. 7 hervorgeht.

In den Fig. 8 und 9 ist die Ausbruchkante 4 als eine bekannte Ovalform 27 mit parallel zueiander verlaufenden Seitenkanten 32, 33 und halbkreisförmigen Endkantenbereichen 34, 35 ausgebildet. In diesem Fall sind zur Führung des Verschlußelementes 9 zwei Führungssickenpaare 36, 37 und 38, 39 in der Behälterwandung 1 konvex nach außen ausgeformt, wobei lediglich an den Führungssicken 38, 39 die Schließkanten 16 (s. Fig. 9) gleitverschieblich entlang geführt sind, wohingegen die Führungssicken 36, 37 einen größeren Abstand voneinander aufweisen, und an ihnen die Außenkante des Z-förmigen Schenkels 13 bzw. des Verstärkungsfalzes 14 entlang geführt sind, da an dieser Stelle das Verschlußelement 9 in Richtung des Pfeiles 5 in die Öffnung 11 eindrückbar sein muß.

In den Fig. 10 und 11 ist eine weitere Ausführungsform der Erfindung dargestellt, bei der das Verschlußelement 9 gemeinsam mit dem mit ihm über den Niet 7 verbundenen Öffnungsbereich 2 im Gegensatz zu den vorbeschriebenen Ausführungsformen nicht verschieblich, sondern in Richtung des Pfeiles 40 um die Längssymmetrieachse 41 des Niets 7 als Drehpunkt herum verschwenkbar gestaltet ist. Bei dieser Ausführungsform sind die gleichfalls in der Behälterwand 1 konvex oder konkav ausgeformten Sicken 42, 43 als Rastsicken zu verstehen.

Der besondere Vorteil des neuen Behälters beruht einerseits darin, daß in ergonomisch günstiger Weise über das Verschlußelement 9 der Öffnungsbereich 2 an jeder Stelle der Sollbruchlinie 3 zur Freigabe der Ausbruchkante 4 durch Aufbringung einer punktuell wirkenden, z.B. mit dem Daumen der betreffenden Hand erreichbaren Kraft herausgebrochen werden kann, daß jedoch andererseits die Sollbruchlinie 3 so stark ausgebildet werden kann, daß bei einer auf die gesamte Fläche, z.B. 18, des Verschlußelementes 9 wirkenden Kraft ein Ausbrechen - zufällig und unerwünscht - des Öffnungsbereiches 2 aufgrund der gleichmäßigen Kraftverteilung unterbleibt.

## Patentansprüche

1. Behälter mit einem in einer Behälterwand (1) angeordneten Öffnungsbereich (2), der stoffschlüssig über eine entlang einer Sollbruchlinie (3) verlaufende Ausbruchkante (4) mit ihr verbunden und unter Druckeinwirkung von Hand herausbrechbar ist, und mit einem mit dem Öffnungsbereich (2) verbundenen, die Ausbruchkante (4) außen übergreifenden Betätigungsteil (9), über welches der im Behälterinnenraum (10) verbleibende Öffnungsbereich (2) relativ zur entstandenen Öffnung (11) der Behälterwand (1) beweglich ist, dadurch gekennzeichnet, daß das Betätigungsteil als die Öffnung (11) vollständig verschließendes Verschlußelement (9) mit einem umlaufenden Schließkantenbereich (12) ausgebildet ist, welcher eine der Form der Ausbruchkante (4) der Öffnung (11) geometrisch ähnliche Schließkante (16) und welcher eine etwa parallel zur Sollbruchlinie (3) umlaufende, auf den Öffnungsbereich (2) gerichtete Druckkante (15) aufweist.

2. Behälter nach Anspruch 1, dadurch gekennzeichnet, daß die Ausbruchkante (4) der Offnung (11) in der Behälterwand (2) und der Schließkantenbereich (12) des Verschlußelementes (9) kontinuierlich umlaufen und letzterer (12) in Richtung der Öffnung (11) konisch ausgebildet ist.

3. Behälter nach den Ansprüchen 1 und 2, dadurch gekennzeichnet, daß das Verschlußelement (9) mit einer zur Ausbruchkante (4) der Öffnung (11) etwa parallel umlaufenden, in Richtung auf die Öffnung (11) ausgeformten Sicke (17, 17') versehen ist, deren Außenwandung (13, 14, 16, 15) den Schließkantenbereich (12) bildet.

4. Behälter nach den Ansprüchen 1 bis 3, dadurch gekennzeichnet, daß das Verschlußelement (9) in Richtung auf den Behälterinnenraum (10) unter gleichzeitigem Herausbrechen des Öffnungsbereiches (2) an der Sollbruchlinie (3) eindrückbar ist.

5. Behälter nach den Ansprüchen 1 bis 4, dadurch gekennzeichnet, daß der Öffnungsbereich (2) in einer Randzone (19) mit dem Verschlußelement (9) verbunden ist und an einer dieser Verbindungsstelle etwa gegenüberliegenden Randzone (20) mit einer Ausformung (21) versehen ist, die nach Herausbrechen und Verschieben des Öffnungsbereiches (2) die Behälterwand (1) reibkraftschlüssig und/oder federnd untergreift.

6. Behälter nach den Ansprüchen 1 bis 5, dadurch gekennzeichnet, daß die Ausbruchkante (4) der Öffnung bekannte, keilförmig aufeinander zu laufende Seitenkanten (25, 26) mit abgerundeten Endkantenbereichen (28, 29) aufweist.

7. Behälter nach den Ansprüchen 1 bis 5, dadurch gekennzeichnet, daß die Ausbruchkante (4) der Öffnung (11) als eine bekannte Ovalform (27) mit parallel zueinander verlaufenden Seitenkanten (32, 33) und halbkreisförmigen Endkantenbereichen (34, 35) ausgebildet ist.

8. Behälter nach den Ansprüchen 1 bis 7, dadurch gekennzeichnet, daß parallel zu den, Seitenkanten (25, 26 bzw. 32, 33) der Öffnung (11) nach außen gewölbte Führungssicken (30, 31, 38, 39) in der Behälterwand (1) ausgeformt sind, entlang denen die Schließkanten (16) des Verschlußelementes (9) gleitverschieblich geführt sind.

9. Behälter nach den Ansprüchen 1 bis 8, dadurch gekennzeichnet, daß die Behälterwand (1) an ihrer Außenseite (1') mindestens einen Vorsprung (23) aufweist, über welchen die umlaufende Druckkante (15) des Verschlußelementes (9) in seiner die Öffnung (11) ganz oder teilweise frei gebenden Stellung hinüberrastet.

10. Behälter nach den Ansprüchen 1 bis 9, dadurch gekennzeichnet, daß das Verschlußelement (9) aus Metall besteht, an seinem Außenumfang mit einem umlaufenden Verstärkungsfalz (14) versehen und in bekannter Weise über einen im Öffunngsbereich (2) ausgeformten Niet (7) mit diesem (2) verbunden ist.

11. Behälter nach Anspruch 10, dadurch gekennzeichnet, daß das mit dem Öffnungsbereich (2) über den Niet (7) verbundene Verschlußelement (9) im wesentlichen eine U-förmige Klemmfeder (22) bildet.

12. Behälter nach den Ansprüchen 1 bis 11, dadurch gekennzeichnet, daß die umlaufende Schließkante (16) des Verschlußelementes (9) mit einer Dichtungsschicht aus entropieelastischem Material, wie Gummi oder Kunststoff, versehen ist.

13. Behälter nach den Ansprüchen 1 bis 12, dadurch gekennzeichnet, daß am Verschlußelement (9) ein Griffteil, z.B. in Form einer Grifflasche oder eines ausgeformten Griffknopfes, angeordnet ist.

14. Behälter nach einem oder mehreren der Ansprüche 1 bis 13, dadurch gekennzeichnet, daß das Verschlußelement (9) aus einem schlagfesten sowie relativ biegesteifen Kunststoff, z.B. aus Polystyrol, Polyamid oder einem Polyolefin, besteht.

15. Behälter nach einem oder mehreren der Ansprüche 1 bis 14, dadurch gekennzeichnet, daß das Verschlußelement (9) drehfest mit dem Öffnungsbereich (2) verbunden und zur Freigabe der Öffnung (11) gemeinsam mit ihm verschwenkbar ist.

## Revendications

1. Récipient comportant, dans l'une de ses parois (1), une zone d'ouverture (2), qui est reliée au reste de la paroi, sans solution de continuité du matériau, par un bord de rupture (4) situé le long d'une ligne de rupture obligée (3) et peut être arrachée par une pression exercée à la main, et une partie de manoeuvre (9), qui est reliée à la zone d'ouverture (2) et arrive à l'extérieur jusqu'audessus du bord de rupture (4) et par l'intermédiaire de laquelle la zone d'ouverture (2) qui reste dans l'espace intérieur (10) du récipient peut être déplacée par rapport à l'ouverture (11) réalisée dans la paroi (1) du récipient, caractérisé en ce que la partie de manoeuvre est constituée par une élément de fermeture (9) qui obture complètement l'ouverture (11) et comprend une zone de bord de fermeture périphérique (12) qui comporte une nervure de fermeture (16) ayant une géométrie analogue à la forme du bord de rupture (4) de l'ouverture (11) et une nervure de pression (15) périphérique qui est à peu près parallèle à la ligne de rupture obligée (3) et fait saillie du côté de la zone d'ouverture (2).

2. Récipient selon la revendication 1, caractérisé en ce que le bord de rupture (4) de l'ouverture (11) ménagée dans la paroi (2) du récipient et la zone du bord de fermeture périphérique (12) de l'éle- ment de fermeture (9) s'étendent d'une manière continue sur la périphérie et que cet élément (12) a la forme d'une cône s'amincissant en direction de l'ouverture (11).

3. Récipient selon les revendications 1 et 2, caractérisé en ce que l'élément de fermeture (9) comporte une moulure (17, 17'), réalisée par formage du côté de l'ouverture (11), qui s'étend sur la périphérie à peu près parallèlement au bord de rupture (4) de l'ouverture (11) et dont la paroi extérieure (13, 14, 16, 15) constitue la zone du bord de fermeture (12).

4. Récipient selon les revendications 1 à 3, caractérisé en ce que l'élément de fermeture (9) peut être enfoncé en direction de l'espace intérieur (10) du récipient avec arrachement simultané de la zone d'ouverture (2) au niveau de la ligne de rupture obligée (3).

5. Récipient selon les revendications 1 à 4, caractérisé en ce que la zone d'ouverture (2) est reliée, dans une zone marginale (19), à l'élément de fermeture (9) et comporte, dans une zone marginale (20) située à peu près en face de la zone de liaison en question, une zone modifiée par formage (21) qui, après l'arrachement et le déplacement de la zone d'ouverture (2) s'applique par en-dessous, avec serrage dû au frottement et/ou élastiquement, contre la paroi (1) du récipient.

6. Récipient selon les revendications 1 à 5, caractérisé en ce que le bord de rupture (4) de l'ouverture comporte des bords latéraux (25, 26) connus qui se rapprochent l'une de l'autre en formant un coin et des bords d'extrémité arrondis (28, 29).

7. Récipient selon les revendications 1 à 5, caractérisé en ce que le bord de rupture (4) de l'ouverture (11) a la forme d'un ovale connu comportant des bordes latéraux (32, 33) parallèles l'une à l'autre et des bords d'extrémité semi- circulaires (34, 35).

8. Récipient selon les revendications 1 à 7, caractérisé en ce que, parallèlement aux bords latéraux (25, 26 ou 32, 33) de l'ouverture (11), il comporte des moulures de guidage (30, 31, 38, 39) qui sont réalisées par formage du côté extérieur de la paroi (1) du récipient et le long desquelles les bords de fermeture (16) de l'élément de fermeture (9) sont guidées pour se déplacer en glissant.

9. Récipient selon les revendications 1 à 8, caractérisé en ce que la paroi (1) du récipient comporte, sur sa face extérieur (1 '), au moins une saillie (23) sur laquelle s'engage la nervure de pression (15) de l'élément de fermeture (9) lorsqu'il est dans sa position dans laquelle il dégage complètement ou partiellement l'ouverture (11).

10. Récipient selon les revendications 1 à 9, caractérisé ce que l'élément de fermeture (9) est en métal, comporte à sa périphérie un repli de renforcement (14) et est relié à la zone d'ouverture (2) par une saillie en forme de rivet (7) réalisée par formage dans la zone d'ouverture (2).

11. Récipient selon la revendication 10, caractérisé en ce que l'élément de fermeture (9) relié à la zone d'ouverture (2) par l'intermédiaire du rivet (7) constitue un ressort de serrage (22) essentiellement en form d'U.

12. Récipient selon les revendications 1 à 11, caractérisé en ce que le bord de fermeture (16) de l'élément de fermeture (9) comporte une couche d'étanchéité constituée par un matériau élastique comme le caoutchouc ou une matière plastique.

13. Récipient selon les revendications 1 à 12, caractérisé en ce que l'élément de fermeture (9) comporte une partie permettant la prise ayant par exemple la forme d'une languette de prise ou d'un bouton de prise réalisé par formage.

14. Récipient selon l'une ou plusieurs des revendications 1 à 13, caractérisé en ce que l'élément de fermeture (9) est constitué par une matière plastique résistant aux chocs et assez bien à la flexion, par exemple par du polystyrol, un polyamide ou une polyoléfine.

15. Récipient selon l'une ou plusieurs des revendications 1 à 14, caractérisé en ce que l'élément de fermeture (9) est relié à la zone d'ouverture (2) sans possibilité de rotation relative et peut pivoter en même temps qu'elle pour dégager l'ouverture (11).

## Claims

1. Container with an opening portion (2) arranged in a container wall (1), the opening portion being connected integrally with the wall by a fracture edge (4) running along a line (3) of intended fracture and capable of being broken out by means of a manual pressing action, and with an operating part (9) connected with the opening portion (2) and engaging the fracture edge (4) externally, by means of which the opening portion (2) remaining in the interior of the container (10) is movable relative to the opening (11) created in the container wall (1), characterised in that the operating part is formed as a closure element (9) which can completely close the opening (11) and has a peripheral closing edge region (12), which has a cutting edge (16) geometrically similar to the shape of the fracture edge (4) of the opening (11) and a pressure edge (15) running approximately parallel to the fracture line (3) and directed towards the opening portion (2).

2. Container according to claim 1, characterised in that the fracture edge (4) of the opening (11) in the container wall (2) and the closing edge region (12) of the closure element (9) extend continuously and the said region (12) is formed conically in the direction of the opening (11).

3. Container according to claims 1 and 2, characterised in that the closure element (9) is provided with a reinforcing corrugation (17, 17') running approximately parallel to the fracture edge (4) of the opening (11) and extending outwardly in the direction towards the opening (11), its outer walls (13, 14, 16, 15) forming the closing edge region (12).

4. Container according to claims 1 to 3, characterised in that the closure element (9) can be pressed inwardly in the direction towards the interior (10) of the container with simultaneous fracture of the opening portion (2) along the fracture line (3).

_{.} 5. Container according to claims 1 to 4, characterised in that the opening portion (2) is connected to the closure element (9) at an edge zone (19) and is provided at an edge zone (20) lying approximately opposite this connecting region with a formation (21) which, after breaking out and moving the opening portion (2), frictionally and/or resiliently engages underneath the container wall (1).

6. Container according to claims 1 to 5, characterised in that the fracture edge (4) of the opening has known, mutually-inclined side edges (25, 26) with rounded end regions (28, 29).

7. Container according to claims 1 to 5, characterised in that the fracture edge (4) of the opening (11) is formed as a known oval shape (27) with mutually-parallel side edges (32, 33) and semicircular end regions (34, 35).

8. Container according to claims 1 to 7, characterised in that outwardly-domed guide corrugations (30, 31, 38, 39) are formed in the container wall (1) parallel to the side edges (25,26 or 32, 33) of the opening (11), along which the closing edges (16) of the closure element (9) are slidably guided.

9. Container according to claims 1 to 8, characterised in that the container wall (1) has on its outer side (1') at least one projection (23) over which the peripheral pressure edge (15) of the closure element (9) snaps in its position in which it fully or partly opens the opening (11).

10. Container according to claims 1 to 9, characterised in that the closure element (9) is made of metal, is provided at its outer periphery with a peripheral strengthening bead (14) and in known manner is connected with the opening portion (2) by means of a rivet (7) formed therein.

11. Container according to claim 10, characterised in that the closure element (9) connected with the opening portion (2) by means of the rivet (7) forms a substantially U-shaped clamping spring (22).

12. Container according to claims 1 to 11, characterised in that the peripheral closing edge (16) of the closure element (19) is provided with a sealing layer of an entropy-elastic material such as rubber or plastics material.

13. Container according to claims 1 to 12, characterised in that a gripping part, e.g. in the form of a gripping tongue or an outwardly- directed gripping knob, is arranged on the closure element (9).

14. Container according to any one or more of claims 1 to 13, characterised in that the closure element (9) comprises an impact-resistant and relatively bend-resistent material, for example polystyrene, polyamide of a polyolefin.

15. Container according to any one or more of claims 1 to 14, characterised in that the closure element (9) is non-rotatably connected to the opening portion (2) and is pivotable therewith for releasing the opening (11).
